# EUROPÄISCHE PATENTSCHRIFT

(11) **EP 2 040 860 B1**
(45) Veröffentlichungstag und Bekanntmachung des Hinweises auf die Patenterteilung: **25.05.2011**
(21) Anmeldenummer: 08735023.7
(22) Anmeldetag: 04.04.2008
(51) Int. Cl.: B21B 27/10

(54) **VERFAHREN UND VORRICHTUNG ZUR WALZENSCHMIERUNG**
METHOD AND DEVICE FOR LUBRICATING ROLLERS
PROCÉDÉ ET DISPOSITIF DE LUBRIFICATION DE CYLINDRES

(30) Priorität: 08.06.2007 DE 102007026579; 08.09.2007 DE 102007042898
(43) Veröffentlichungstag der Anmeldung: 01.04.2009
(73) Patentinhaber: SMS Siemag AG, 40237 Düsseldorf (DE)
(72) Erfinder: SEIDEL, Jürgen, 57223 Kreuztal (DE)
(74) Vertreter: Klüppel, Walter
(86) Internationale Anmeldenummer: PCT/EP2008/002691
(87) Internationale Veröffentlichungsnummer: WO 2008/148438

(56) Entgegenhaltungen:
- EP-A- 0 908 248
- JP-A- 7 016 621
- JP-A- 56 139 213
- US-A- 5 524 465

## Beschreibung

Die Erfindung betrifft ein Verfahren zur Walzenschmierung, insbesondere zur Walzspaltschmierung in einem Walzgerüst für Walzband, bei dem über mindestens eine erste Versorgungsleitung Wasser und über mindestens eine zweite Versorgungsleitung Öl mindestens einem Mischelement zugeführt wird, wobei in dem Mischelement das Wasser und das Öl gemischt werden und wobei die Mischung aus Wasser und Öl einem Spritzelement zugeführt wird, mit dem die Mischung auf mindestens eine Walze eines Walzgerüsts aufgespritzt wird. Des weiteren betrifft die Erfindung eine Vorrichtung zur Walzenschmierung, insbesondere zur Durchführung des Verfahrens.

In Walzstraßen sind häufig Walzspaltschmiersysteme installiert. Diese werden zwecks Verbesserung der Oberflächenqualität von Arbeitswalze und Band eingesetzt und gehören zur normalen Ausrüstung einer modernen Walzstraße, auf der qualitativ hochwertige Bänder hergestellt werden sollen.

Das System, bei dem Wasser als Trägermedium und Öl kurz vor der Walze gemischt und auf die Arbeitswalze oder Stützwalze aufgebracht werden und letztlich im Walzspalt wirken, ist wegen der Einfachheit am weitesten verbreitet. Die DE 10 2004 006 130 A1, die EP 1 399 276 B1, die EP 1 399 277 B1, die EP 0 367 967 B1 und die WO 2007/025682 A1 offenbaren solche Lösungen.

Nach einer gewissen Einsatzzeit lässt jedoch die Wirkung der Schmierung nach oder die Ergebnisse der Walzspaltschmierung sind nicht reproduzierbar. Häufig ist auch die Schmierwirkung über der Breite des Bandes ungleichmäßig, was zu Bandlaufproblemen führt. Die Ursache hierfür ist oft das schichtweise Zusetzen der Rohrleitungen durch Verseifung zwischen dem Öl-Wasser-Mischer und den Sprühdüsen. Auch kommt es zu Verstopfungen der kleinen Düsen, wenn sich Partikel von der Wand lösen und vor den Düsenaustritt schwemmen.

Es ist ein relativ großer Wartungsaufwand durch mechanisches Reinigen des Systems oder zeitweises Spülen der Rohrleitungen zwischen Öl-Wasser-Mischer und den Düsen sowie Freiblasen der Düsen notwendig.

Aus der JP 7016621 ist es bekannt, zeitweise die Ölzuführung zu stoppen und eine Spülung der Düsen mit dem Wasser vorzunehmen, das sonst auch für die Bildung der Öl-Wasser-Mischung zum Einsatz kommt.

Die JP 56139213 sieht vor, dass eine Reinigungslösung bei Bedarf in die Fluidleitungen eingegeben werden kann, um sie zu reinigen.

Um die Verseifung des Walzspaltschmiersystems zu reduzieren, werden auch zusätzlich besondere Anforderungen an die Wasserqualität bzw. Wasseranalyse gestellt, was den Wasserverbrauch allerdings wesentlich verteuert. Um das Öl an die Wasserqualität anzupassen, werden dem Öl Additive zugegeben. Diese sind bei den weltweit unterschiedlichen Wasserqualitäten unterschiedlich in der Zusammensetzung und Wirkung. Das Festlegen der Ölzusammensetzung ist aufwändig, was sich letztlich - zusammen mit den Additiven selbst - negativ auf die Ölkosten auswirkt. Trotz des Aufwandes gelingt die Anpassung des Öls an das verwendete Wasser dennoch nicht immer optimal.

Der Erfindung liegt daher die Aufgabe zugrunde, ein Verfahren und eine zugehörige Vorrichtung zu schaffen, mit dem bzw. mit der es möglich ist, in vereinfachter und effizienter Weise dafür zu sorgen, dass eine kontinuierliche Walzspaltschmierung sichergestellt ist, die über der Zeit eine gleichbleibende Qualität aufweist. Dies soll in einfacher und möglichst umweltschonender Weise ermöglicht werden. Zudem soll der Prozess hierdurch nicht nachteilig beeinflusst werden.

Die Lösung dieser Aufgabe durch die Erfindung ist verfahrensgemäß dadurch gekennzeichnet, dass über mindestens eine dritte Versorgungsleitung der ersten oder der zweiten Versorgungsleitung und/oder dem Mischelement in definierten Zeitabständen oder in Abhängigkeit von einem Prozessstatus des Walzprozesses Heißwasser, Wasserdampf oder ein chemisches Reinigungsmittel oder die Kombination zweier Medien zugeführt wird.

Die Zuführung von Heißwasser oder Wasserdampf oder anderer Reinigungsmedien erfolgt bevorzugt während des Wechsels einer Walze des Walzgerüsts oder am Ende eines Walzprogramms vor einem längeren sonstigen Antagenstillstand.

Weiterhin erfolgt die Reinigungsprozedur mit z. B. heißem Wasser nach einem Walzunfall innerhalb der Walzstraße zum Beseitigen eventueller Ölreste auf den Walzen.

Das zugeführte Heißwasser hat dabei vorzugsweise eine Temperatur von mindestens 60 °C. Das Heißwasser oder der Wasserdampf werden mit Vorteil über einen Zeitraum von 2 bis 15 Minuten zugeführt.

Dem Heißwasser oder dem Wasserdampf kann auch zusätzlich oder zeitweise ein Reinigungsmittel, insbesondere ein chemisches Reinigungsmittel, zugegeben werden, welches in der Lage ist hartnäckige Ölreste zu lösen.

Die Zuleitung von Heißwasser oder von Wasserdampf erfolgt bevorzugt bei unterbrochener Zuführung in der ersten oder in der zweiten Versorgungsleitung.

Während der Zuleitung von Heißwasser oder von Wasserdampf kann ein Warnsignal ausgegeben werden, um die Gefahr einer Verbrühung von Personal vorzubeugen.

Die Erhitzung des Wassers oder die Erzeugung des Wasserdampfs kann mittels eines elektrischen Heizelements, mittels einer Öl- oder Gasheizung oder mittels Solarenergie (ggf. nur zur Unterstützung) erfolgen. Die Erhitzung erfolgt während der Walzzeit und steht auf Abruf zur Reinigung zur Verfügung.

Die erfindungsgemäße Vorrichtung zur Walzenschmierung zeichnet sich dadurch aus, dass mindestens eine dritte Versorgungsleitung vorhanden ist, die mit ihrem einen Ende fluidisch mit mindestens einer der ersten oder zweiten Versorgungsleitungen und/oder dem Mischelement in Verbindung steht und die mit ihrem anderen Ende mit einer Versorgungseinheit für Heißwasser oder Wasserdampf in Verbindung steht.

Die Versorgungseinheit für Heißwasser oder Wasserdampf kann mindestens ein elektrisches Heizelement, eine Öl- oder Gasheizung oder eine Solarheizung aufweisen. Zwecks Energieeinsparung ist dabei die Versorgungseinheit (Behälter) vorteilhaft thermisch isoliert.

Die mindestens dritte Versorgungsleitung ist bevorzugt auch zumindest teilweise mit einer thermischen Isolierung versehen.

Schließlich sieht eine Weiterbildung vor, dass die Versorgungseinheit für Heißwasser oder Wasserdampf mit der ersten Versorgungsleitung, für Wasser fluidisch koppelbar ist.

Bei Anlagen, die eine veränderbare Breitenbeaufschlagung aufweisen und dazu Ventile installiert haben, werden die Ventile mitgereinigt. Hierzu werden alle Ventile geöffnet und die Reinigung über der gesamten Breite vorgenommen.

Mit dieser Reinigungstechnologie kann das Walzspaltschmiersystem auch mit einer weniger guten Wasserqualität und/oder Ölqualität betrieben werden, was in der Summe kostengünstiger und damit wirtschaftlicher ist. Weiterhin bleiben die Bedingungen für die Walzspaltschmierungen stets reproduzierbar.

In der Zeichnung ist ein Ausführungsbeispiel der Erfindung dargestellt. Die einzige Figur zeigt schematisch eine Vorrichtung zur Walzspaltschmierung in einem Walzgerüst für Walzband, das mit einer integrierten Reinigungseinrichtung ausgestattet ist.

In der Figur ist eine Vorrichtung dargestellt, mit der ein Walzspalt mit einer Wasser-Öl-Mischung geschmiert wird. Schematisch ist ein Walzgerüst 7 dargestellt, in dem zwei Arbeitswalzen 5 und 6 zusammenwirken und einen Walzspalt bilden, wobei die Arbeitswalzen 5, 6 von Stützwalzen 12 und 13 gestützt werden. Weiterhin ist schematisch ein Band 14 dargestellt, das im Walzgerüst 7 gewalzt wird.

Zur Versorgung der Walzen bzw. des Walzspalts mit Schmierflüssigkeit sind zwei Versorgungsleitungen 1 und 2 vorgesehen. Die Versorgungsleitung 1 liefert Wasser aus einer nicht dargestellten Quelle, während über die Versorgungsleitung 2 Öl zugeführt wird. Sowohl das Wasser als auch das Öl werden Mischelementen 3 zugeführt, in denen die beiden Fluide gemischt werden. Die Mischung wird dann an Spritzelemente 4 in Form von Spritzbalken geleitet und über diese auf die Walzen 5, 6 gespritzt.

In den ersten Versorgungsleitungen 1 sind Wasserabsperrventile 15 angeordnet, die von einer zentralen Steuerung 16 betätigt werden können (angedeutet durch die gestrichelten Linien). Gleichermaßen kann auch der Ölfluss in der zweiten Versorgungsleitung 2 von der Steuerung 16 beeinflusst werden. Hierzu sind Ölpumpen 17 in der zweiten Versorgungsleitung 2 angeordnet. Diese fördern einen Ölstrom zu den Mischelementen 3, wobei sie ihren Druck gegen Rückschlagventile 18 aufbauen. Alternativ können statt der Rückschlagventile 18 schaltbare Auf-Zu-Ventile angeordnet sein, welche bei Betätigung der Ölpumpen 17 öffnen.

Wesentlich ist, dass über mindestens eine dritte Versorgungsleitung 8 der ersten oder der zweiten Versorgungsleitung 1, 2 und/oder dem Mischelement 3 in definierten Zeitabständen oder in Abhängigkeit von einem Prozessstatus des Walzprozesses ein Reinigungsmedium wie Heißwasser oder Wasserdampf zugeführt wird.

Hierfür ist eine Versorgungseinheit 9 für Heißwasser oder Wasserdampf vorgesehen, die ihr Medium in die dritte Versorgungsleitung 8 einspeist. Auch in der dritten Versorgungsleitung 8 sind Absperrventile 19 angeordnet, die von der zentralen Steuerung 16 betätigt werden können. Damit der Temperaturverlust von der Versorgungseinheit 9 bis zum Mischelement 3 möglichst gering ist, ist eine thermische Isolierung 11 vorgesehen, die um die Leitung 8 gelegt ist.

Wie das Heißwasser oder der Wasserdampf in der Versorgungseinheit 9 erzeugt wird, ist grundsätzlich beliebig. Im Ausführungsbeispiel ist ein elektrisches Heizelement 10 vorgesehen. Damit kann das Wasser in der Versorgungseinheit auf Temperaturen zwischen 60 und 95 °C erhitzt werden.

Um ein Zusetzen der Mischelemente 3 und/oder der Spritzelemente 4 zu verhindern, ist eine automatische Wartung bzw. Reinigung des Walzspaltschmiersystems vorgesehen. Das System ist bequem zu handhaben und in dem Gesamtautomatisierungssystem des Walzwerks integriert. Hierzu wird der Bereich zwischen Mischelement (Öl-Wasser-Mischer) 3 und dem Spritzelement (Düse) 4 regelmäßig mit heißem Wasser oder mit Heißdampf - gegebenenfalls auch unter Zugabe chemischer Reinigungsmittel - gereinigt, wofür typischerweise eine Zeit von ca. 5 Minuten zu veranschlagen ist.

Es hat sich herausgestellt, dass sich eine Verseifung in den Leitungen wieder auflösen lässt, wenn Heißwasser mit einer Wassertemperatur von mindestens 60 °C eingesetzt wird.

Der Reinigungsvorgang wird nach jedem Walzeinsatz oder einer vorgegebenen Anzahl Walzeinsätzen (Walzprogrammen) bzw. nach jedem Einsatz der Walzspaltschmierung oder einer vorgegebenen Anzahl Einsätzen automatisch durchgeführt, so dass keine immer dicker werdende Verseifungsschicht entstehen kann, sondern die dünne Schicht jedes Mal nach dem Einsatz wieder beseitigt wird.

Dabei ist bevorzugt folgende Vorgehensweise vorgesehen:

Beim Einsatz der Walzspaltschmierung während des Walzprozesses läuft das kalte Wasser durch die erste Versorgungsleitung 1 und durch die Mischelemente 3 ständig durch und tritt durch die Spritzelemente 4 aus. Die Ölpumpen 17 öffnen dabei durch den Druck die Rückschlagventile 18, und das Öl tritt in die Mischelemente 3 ein, vermischt sich mit dem Wasser und verlässt als Dispersion die Spritzbalken 4. Die Dispersion wird im Ausführungsbeispiel auf die obere und die untere Arbeitswalze 5, 6 oder alternativ auf die Stützwalzen (Spritzbalken nicht dargestellt) aufgebracht, wodurch das Öl den Walzspalt erreicht.

Am Ende eines jeden Walzprogramms, direkt nachdem das letzte Band die Walzstraße verlässt, wird die Reinigungsprozedur der Walzspaltschmierung automatisch gestartet. Während des Walzen- oder Walzenzwischenwechsels ist dies ohne Störung des Betriebs möglich. Die Auswahl der zu reinigenden Gerüste erfolgt durch ein Prozessmodell abhängig insbesondere von der verwendeten Ölmenge, von der Aktivierung der Walzspaltschmierung und von der Reinigungsdauer beim letzten Stillstand. Die Reinigungsdauer ist zwischen 2 und 15 Minuten einstellbar.

Die Ölpumpen 17 werden hier bzw. sind hier bereits abgeschaltet. Die Kaltwasserzufuhr über die erste Versorgungsleitung 1 wird ausgeschaltet (Wasserabsperrventil 15 geschlossen). Die Warmwasserzufuhr wird für die zuvor spezifizierte Zeit zum Reinigen aktiviert. Das Ausschalten der Reinigung erfolgt nach abgelaufener Zeit oder kann manuell durch den Bediener erfolgen.

Durch ein Prozessmodel bzw. eine Automatisierung oder auch manuell durch einen Bediener wird der Reinigungsprozess für ein oder mehrere Gerüste 7 gestartet. Hierzu öffnen sich die Absperrventile 19 und das heiße Wasser kann aus dem wärmeisolierten Warmwasserbehälter 9 über die Absperrventile 19 durch den ÖI-Wasser-Mischer 3 fließen und tritt ebenfalls an dem Schmierbalken 4 aus. Damit der Wärmeverlust des Wassers beim Transport vom Warmwasserbehälter 9 bis zum Düsenbalken 4 nicht zu groß ist, wird die Zuführleitung 8 vom Warmwasserbehälter 9 bis zu den Düsen 4 mit der erwähnten Wärmeisolation 11 umgeben.

Während der Reinigungszeit mit dem heißen Wasser oder alternativ mit dem Dampf wird automatisch eine Warnlampe am Walzgerüst 7 aktiviert, um eine Verbrühung des Personals auszuschließen.

Ist die vorgegebene Zeit abgelaufen bzw. der Walzenwechsel beendet, wird die Reinigung des Walzspaltschmiersystems wieder deaktiviert und die Walzspaltschmierung wieder betriebsbereit geschaltet.

Wie erwähnt, erfolgt die Erwärmung des Warmwasserbehälters 9 elektrisch. Alternativ ist auch eine Öl- oder Gasheizung mit oder ohne Solarunterstützung möglich. Ebenfalls ist die Nutzung von Abwärme möglich.

Es kann also eine regelmäßige automatische Reinigung der Walzspaltschmierung durch ein Reinigungsmedium erfolgen. Die Reinigung erfolgt dabei vorzugsweise zu Beginn einer jeden Walzpause oder nach einer definierten Anzahl Walzpausen.

Der Reinigungszyklus wird bevorzugt abhängig von der Ölmenge, von der Aktivierung der Walzspaltschmierung usw. von einem Prozessmodell gesteuert und überwacht.

Die Zufuhr von Reinigungsmedium erfolgt im Walzspaltschmiersystem vor dem Öl-Wasser-Mischer 3 selbst, so dass der Bereich zwischen dem Mischer 3 und der Austrittsdüse 4 gespült werden kann.

Ein jedes Gerüst kann einzeln oder in Gruppen zusammen gereinigt werden.

Als Reinigungsmedium sind vorteilhaft heißes Wasser mit einer Temperatur von mehr als 60 °C oder Wasserdampf vorgesehen, wobei ein chemisches Öllösemittel zugegeben werden kann.

Es ist der Einsatz von normaler (gefilterter) Wasserqualität für die Walzspaltschmierung möglich.

Die jeweilige Reinigungsdauer für jedes Gerüst 7 kann gespeichert bzw. protokolliert werden und für die Entscheidung über den nächsten Reinigungsvorgang mit herangezogen werden.

### Bezugszeichenliste:

- 1: erste Versorgungsleitung
- 2: zweite Versorgungsleitung
- 3: Mischelement
- 4: Spritzelement (Spritzbalken)
- 5: Walze
- 6: Walze
- 7: Walzgerüst
- 8: dritte Versorgungsleitung
- 9: Versorgungseinheit für Heißwasser oder Wasserdampf
- 10: elektrisches Heizelement
- 11: thermische Isolierung
- 12: Stützwalze
- 13: Stützwalze
- 14: Band
- 15: Wasserabsperrventil
- 16: zentrale Steuerung
- 17: Ölpumpe
- 18: Rückschlagventil
- 19: Absperrventil

## Patentansprüche

1. Verfahren zur Walzenschmierung, insbesondere zur Walzspaltschmierung in einem Walzgerüst für Walzband, bei dem über mindestens eine erste Versorgungsleitung (1) Wasser und über mindestens eine zweite Versorgungsleitung (2) Öl mindestens einem Mischelement (3) zugeführt wird, wobei in dem Mischelement (3) das Wasser und das Öl gemischt werden und wobei die Mischung aus Wasser und Öl einem Spritzelement (4) zugeführt wird, mit dem die Mischung auf mindestens eine Antriebswalze (5, 6) oder Stützwalze (12, 13) eines Walzgerüsts (7) aufgespritzt wird,
**dadurch gekennzeichnet,**
**dass** über mindestens eine dritte Versorgungsleitung (8) einer der beiden anderen Versorgungsleitungen (1, 2) und/oder dem Mischelement (3) in definierten Zeitabständen oder in Abhängigkeit von einem Prozessstatus des Walzprozesses ein Reinigungsmedium wie Heißwasser oder Wasserdampf zugeführt wird.

2. Verfahren nach Anspruch 1,
**dadurch gekennzeichnet,**
**dass** die Zuführung von Heißwasser oder Wasserdampf während des Wechsels einer Walze (5, 6) des Walzgerüsts (7) erfolgt.

3. Verfahren nach Anspruch 1 oder 2,
**dadurch gekennzeichnet,**
**dass** das Heißwasser mit einer Temperatur von mindestens 60 °C zugeführt wird.

4. Verfahren nach einem der Ansprüche 1 bis 3,
**dadurch gekennzeichnet,**
**dass** das Heißwasser oder der Wasserdampf über einen Zeitraum von 2 bis 15 Minuten zugeführt wird.

5. Verfahren nach einem der Ansprüche 1 bis 4,
**dadurch gekennzeichnet,**
**dass** dem Heißwasser oder dem Wasserdampf ein Reinigungsmittel zugegeben wird.

6. Verfahren nach einem der Ansprüche 1 bis 5,
**dadurch gekennzeichnet,**
**dass** die Zuleitung von Heißwasser oder von Wasserdampf bei unterbrochener Zuführung in der ersten oder in der zweiten Versorgungsleitung (1, 2) erfolgt.

7. Verfahren nach einem der Ansprüche 1 bis 6,
**dadurch gekennzeichnet,**
**dass** während der Zuleitung von Heißwasser oder von Wasserdampf ein Warnsignal ausgegeben wird.

8. Verfahren nach einem der Ansprüche 1 bis 7,
**dadurch gekennzeichnet,**
**dass** die Erhitzung des Wassers oder die Erzeugung des Wasserdampfs mittels eines elektrischen Heizelements erfolgt.

9. Verfahren nach einem der Ansprüche 1 bis 7,
**dadurch gekennzeichnet,**
**dass** die Erhitzung des Wassers oder die Erzeugung des Wasserdampfs mittels einer Öl- oder Gasheizung erfolgt.

10. Verfahren nach einem der Ansprüche 1 bis 7,
**dadurch gekennzeichnet,**
**dass** die Erhitzung des Wassers oder die Erzeugung des Wasserdampfs mittels Solarenergie erfolgt.

11. Verfahren nach einem der Ansprüche 1 bis 10,
**dadurch gekennzeichnet,**
**dass** von einer Steuerungseinheit (16) die Reinigung des Walzenschmiersystems regelmäßig automatisch gestartet, das zu reinigende Walzgerüst einer mehrgerüstigen Walzstraße festgelegt, sowie die Reinigungsdauer überwacht und gespeichert wird.

12. Verfahren nach einem der Ansprüche 1 bis 11,
**dadurch gekennzeichnet,**
**dass** die Reinigung des Walzenschmiersystems zu Beginn jedes n-ten Walzenwechsels, nach einem Walzunfall innerhalb der Walzstraße oder am Ende eines Walzprogramms vor einem Anlagenstillstand oder manuell durch einen Bediener aktiviert wird.

13. Verfahren nach einem der Ansprüche 1 bis 12,
**dadurch gekennzeichnet,**
**dass** ein für alle Walzgerüste vorgesehener einziger Heißwassertank im Wechsel reihum die einzelnen Walzgerüste versorgt.

14. Verfahren nach einem der Ansprüche 1 bis 13,
**dadurch gekennzeichnet,**
**dass** die Reinigungsprozedur in folgenden Hauptverfahrensschritten abläuft:
- Deaktivierung der Ölpumpen;
- Ausschalten der Kaltwasserzufuhr des Schmiersystems;
- Festlegung des zu reinigenden Walzgerüstes und der Reinigungszeit;
- Aktivierung der Zufuhr von Warmwasser, Dampf bzw. eines Reinigungsmittels für die komplette Spritzbreite;
- Nach Ablauf der Reinigungszeit Deaktivierung der Warmwasserzufuhr;
- Aktivierung der Kaltwasserzufuhr des Schmiersystems;
- Ölpumpen wieder Betriebsbereit schalten.

15. Vorrichtung zur Walzenschmierung, insbesondere zur Walzspaltschmierung in einem Walzgerüst für Walzband, die mindestens eine erste Versorgungsleitung (1) für Wasser und mindestens eine zweite Versorgungsleitung (2) für Öl aufweist, wobei beide Versorgungsleitungen (1, 2) zu mindestens einem Mischelement (3) führen, in dem Wasser und Öl mischbar sind und wobei das Mischelement (3) mit einem Spritzelement (4) fluidisch in Verbindung steht, mit dem die Mischung aus Wasser und Öl auf mindestens eine Walze (5, 6) oder der Stützwalze (12, 12) des Walzgerüsts (7) aufgespritzt werden kann, insbesondere zur Durchführung des Verfahrens nach einem der Ansprüche 1 bis 10,
**dadurch gekennzeichnet,**
**dass** mindestens eine dritte Versorgungsleitung (8) vorhanden ist, die mit ihrem einen Ende fluidisch mit mindestens einer der ersten oder zweiten Versorgungsleitungen (1, 2) und/oder dem Mischelement (3) verbunden ist und die mit ihrem anderen Ende mit einer Versorgungseinheit (9) für Heißwasser oder Wasserdampf verbunden ist.

16. Vorrichtung nach Anspruch 15,
**dadurch gekennzeichnet,**
**dass** die Versorgungseinheit (9) für Heißwasser oder Wasserdampf mindestens ein elektrisches Heizelement (10) aufweist.

17. Vorrichtung nach Anspruch 15,
**dadurch gekennzeichnet,**
**dass** die Versorgungseinheit (9) für Heißwasser oder Wasserdampf mindestens eine Öl- oder Gasheizung aufweist.

18. Vorrichtung nach Anspruch 15,
**dadurch gekennzeichnet,**
**dass** die Versorgungseinheit (9) für Heißwasser oder Wasserdampf mindestens eine Solarheizung aufweist.

19. Vorrichtung nach einem der Ansprüche 15 bis 18,
**dadurch gekennzeichnet,**
**dass** die Versogungseinheit (9) sowie die dritte Versorgungsleitung (8) zumindest teilweise mit einer thermischen Isolierung (11) versehen ist.

20. Vorrichtung nach einem der Ansprüche 15 bis 19,
**dadurch gekennzeichnet,**
**dass** die Versorgungseinheit (9) für Heißwasser oder Wasserdampf mit der ersten Versorgungsleitung (1) für Wasser fluidisch koppelbar ist.

## Claims

1. Method for roll lubrication, in particular for lubricating the rolling gap in a roll stand for rolled strip, in which water is fed via at least one first supply line (1) and oil is fed via at least one second supply line (2) to at least one mixing element (3), wherein the water and the oil are mixed in the mixing element (3) and wherein the mixture of water and oil is fed to a spray element (4) by which the mixture is sprayed onto at least one working roll (5, 6) or backing roll (12, 13) of a roll stand (7), **characterised in that** a cleaning medium such as hot water or water steam is fed via at least one third supply line (8) to one of the two other supply lines (1, 2) and/or to the mixing element (3) at defined time intervals or in dependence on a process status of the rolling process.

2. Method according to claim 1, **characterised in that** the feed of hot water or water steam is carried out during change of a roll (5, 6) of the roll stand (7).

3. Method according to claim 1 or 2, **characterised in that** the hot water is fed at a temperature of at least 60° C.

4. Method according to any one of claims 1 to 3, **characterised in that** the hot water or water steam is fed over a time period of 2 to 15 minutes.

5. Method according to any one of claims 1 to 4, **characterised in that** a cleaning agent is added to the hot water or the water steam.

6. Method according to any one of claims 1 to 5, **characterised in that** in the event of interrupted feed the delivery of hot water or water steam takes place into the first or the second supply line (1, 2).

7. Method according to any one of claims 1 to 6, **characterised in that** a warning signal is issued during the delivery of hot water or water steam.

8. Method according to any one of claims 1 to 7, **characterised in that** the heating of the water or the generation of the water steam is carried out by means of an electric heating element.

9. Method according to any one of claims 1 to 7, **characterised in that** the heating of the water or the generation of the water steam is carried by means of oil or gas heating.

10. Method according to any one of claims 1 to 7, **characterised in that** the heating of the water or the generation of the water steam is carried out by means of solar energy.

11. Method according to any one of claims 1 to 10, **characterised in that** cleaning of the roll lubricating system is automatically regularly started by a control unit (16) which determines the roll stand of a multi-stand rolling train to be cleaned as well as monitors and stores the cleaning duration.

12. Method according to any one of claims 1 to 11, **characterised in that** the cleaning of the roll lubrication system is activated at the start of each nth roll change, after a rolling incident within the rolling train or at the end of a rolling program before a plant shutdown or manually by an operator.

13. Method according to any one of claims 1 to 12, **characterised in that** a single hot water tank provided for all roll stands supplies the individual roll stands in turn.

14. Method according to any one of claims 1 to 13, **characterised in that** the cleaning procedure proceeds in the following main method steps:
- deactivation of the oil pumps;
- switching-off of the cold water feed of the lubricating system;
- determining the roll stand to be cleaned and the cleaning time;
- activation of the feed of hot water, steam or a cleaning agent for the complete spray width;
- deactivation of the hot water feed after expiry of the cleaning time;
- activation of the cold water feed of the lubricating system;
- switching oil pumps to be operationally ready again.

15. Device for roll lubrication, particularly for rolling gap lubrication in a roll stand for rolled strip, which comprises at least one first supply line (1) for water and at least one second supply line (2) for oil, wherein the two supply lines (1, 2) lead to at least one mixing element (3) in which water and oil are mixable and wherein the mixing element (3) is disposed in fluid connection with a spray element (4) by which the mixture of water and oil can be sprayed onto at least one roll (5, 6) or the backing roll (12, 12) of the roll stand (7), particularly for carrying out the method according to any one of claims 1 to 10, **characterised in that** at least one third supply line (8) is present, which is disposed by one of its ends in fluid connection with at least one of the first and second supply lines (1, 2) and/or the mixing element (3) and which is connected by its other end with a supply unit (9) for hot water or water steam.

16. Device according to claim 15, **characterised in that** the supply unit (9) for hot water or water steam has at least one electric heating element (10).

17. Device according to claim 15, **characterised in that** the supply unit (9) for hot water or water steam has at least one oil or gas heating means.

18. Device according to claim 15, **characterised in that** the supply unit (9) for hot water or water steam has at least one solar heating means.

19. Device according to any one of claims 15 to 18, **characterised in that** the supply unit (9) as well as the third supply line (8) are provided at least partly with a thermal insulation (11).

20. Device according to any one of claims 15 to 19, **characterised in that** the supply unit (9) for hot water or hot steam can be disposed in fluid coupling with the first supply line (1) for water.

## Revendications

1. Procédé de lubrification de cylindres, en particulier pour la lubrification de la fente de laminage dans une cage de laminage pour une bande laminée, dans lequel de l'eau est alimentée via au moins une première conduite d'alimentation (1) et de l'huile est alimentée via au moins une deuxième conduite d'alimentation (2) dans au moins un élément de mélange (3), l'eau et l'huile étant mélangées dans l'élément de mélange (3) et le mélange d'eau et d'huile étant alimenté dans un élément de projection (4) avec lequel le mélange est projeté sur au moins un cylindre de travail (5, 6) ou cylindre d'appui (12, 13) d'une cage de laminage (7), **caractérisé**
**en ce qu'**on alimente via au moins une troisième conduite d'alimentation (8) dans une des deux autres conduites d'alimentation (1, 2) et/ou dans l'élément de mélange (3) à des intervalles de temps définis ou en fonction d'un état du processus de laminage, un agent de nettoyage tel que de l'eau chaude ou de la vapeur d'eau.

2. Procédé selon la revendication 1, **caractérisé**
**en ce que** l'alimentation d'eau chaude ou de vapeur d'eau est réalisée pendant le changement d'un cylindre (5, 6) de la cage de laminage (7).

3. Procédé selon la revendication 1 ou 2, **caractérisé**
**en ce que** l'eau chaude est alimentée à une température d'au moins 60°C.

4. Procédé selon l'une quelconque des revendications 1 à 3, **caractérisé**
**en ce que** l'eau chaude ou la vapeur d'eau est alimentée pendant un laps de temps de 2 à 15 minutes.

5. Procédé selon l'une quelconque des revendications 1 à 4, **caractérisé**
**en ce qu'**un agent de nettoyage est ajouté à l'eau chaude ou à la vapeur d'eau.

6. Procédé selon l'une quelconque des revendications 1 à 5, **caractérisé**
**en ce que** l'amenée d'eau chaude ou de vapeur d'eau est réalisée lors de l'interruption d'alimentation dans la première ou dans la deuxième conduite d'alimentation (1, 2).

7. Procédé selon l'une quelconque des revendications 1 à 6, **caractérisé**
**en ce qu'**un signal d'avertissement est émis pendant l'amenée d'eau chaude ou de vapeur d'eau.

8. Procédé selon l'une quelconque des revendications 1 à 7, **caractérisé**
**en ce que** le chauffage de l'eau ou la production de la vapeur d'eau est réalisé au moyen d'un élément chauffant électrique.

9. Procédé selon l'une quelconque des revendications 1 à 7, **caractérisé**
**en ce que** le chauffage de l'eau ou la production de la vapeur d'eau est réalisé au moyen d'un chauffage à l'huile ou au gaz.

10. Procédé selon l'une quelconque des revendications 1 à 7, **caractérisé en ce que** le chauffage de l'eau ou la production de la vapeur d'eau est réalisé au moyen d'énergie solaire.

11. Procédé selon l'une quelconque des revendications 1 à 10, **caractérisé**
**en ce qu'**une unité de contrôle (16) démarre automatiquement et régulièrement le nettoyage du système de lubrification des cylindres, détermine la cage de laminage à nettoyer d'un laminoir à plusieurs cages et surveille et enregistre la durée de nettoyage.

12. Procédé selon l'une quelconque des revendications 1 à 11, **caractérisé**
**en ce que** le nettoyage du système de lubrification des cylindres est activé au début de chaque nième changement de cylindre, après un incident de laminage dans un laminoir ou à la fin d'un programme de laminage avant un arrêt de l'installation ou manuellement par un opérateur.

13. Procédé selon l'une quelconque des revendications 1 à 12, **caractérisé**
**en ce qu'**une seule citerne d'eau chaude prévue pour toutes les cages de laminage alimente alternativement à tour de rôle les différentes cages de laminage.

14. Procédé selon l'une quelconque des revendications 1 à 13, **caractérisé**
**en ce que** la procédure de nettoyage se déroule dans les étapes de procédé principales suivantes :
- désactivation des pompes à huile ;
- arrêt de l'alimentation en eau froide du système de lubrification ;
- détermination de la cage de laminage à nettoyer et du temps de nettoyage ;
- activation de l'alimentation en eau chaude, en vapeur, ou, selon le cas, en agent de nettoyage pour toute la largeur de projection ;
- après le temps de nettoyage, désactivation de l'alimentation en eau chaude ;
- activation de l'alimentation en eau froide du système de lubrification ;
- commutation des pompes à huile pour qu'elles soient à nouveau opérationnelles.

15. Dispositif pour la lubrification de cylindres, en particulier pour la lubrification de la fente de laminage dans une cage de laminage pour bande laminée, qui présente au moins une première conduite d'alimentation (1) pour l'eau et au moins une deuxième conduite d'alimentation (2) pour l'huile, les deux conduites d'alimentation (1, 2) conduisant vers au moins un élément de mélange (3) dans lequel l'eau et l'huile peuvent être mélangées et où l'élément de mélange (3) est raccordé par voie fluide à un élément de projection (4), avec lequel le mélange d'eau et d'huile peut être projeté sur au moins un cylindre (5, 6) ou les cylindres d'appui (12, 12) de la cage de laminage (7), en particulier pour réaliser le procédé selon l'une quelconque des revendications 1 à 10, **caractérisé**
**en ce qu'**il existe au moins une troisième conduite d'alimentation (8), qui est raccordée par voie fluide avec une extrémité à au moins une parmi la première ou la deuxième conduite d'alimentation (1, 2) et/ou à l'élément de mélange (3) et avec l'autre extrémité à une unité d'alimentation (9) pour de l'eau chaude ou de la vapeur d'eau.

16. Dispositif selon la revendication 15, **caractérisé**
**en ce que** l'unité d'alimentation (9) pour l'eau chaude ou la vapeur d'eau présente au moins un élément de chauffage électrique (10).

17. Dispositif selon la revendication 15, **caractérisé**
**en ce que** l'unité d'alimentation (9) pour l'eau chaude ou la vapeur d'eau présente au moins un chauffage à huile ou au gaz.

18. Dispositif selon la revendication 15, **caractérisé**
**en ce que** l'unité d'alimentation (9) pour l'eau chaude ou la vapeur d'eau présente au moins un chauffage solaire.

19. Dispositif selon l'une quelconque des revendications 15 à 18, **caractérisé**
**en ce que** l'unité d'alimentation (9) ainsi que la troisième conduite d'alimentation (8) est pourvue au moins partiellement d'une isolation thermique (11).

20. Dispositif selon l'une quelconque des revendications 15 à 19, **caractérisé**
**en ce que** l'unité d'alimentation (9) pour l'eau chaude ou la vapeur d'eau peut être couplée par voie fluide avec la première conduite d'alimentation (1) pour l'eau.
